# EUROPÄISCHE PATENTSCHRIFT

(11) **EP 2 652 188 B1**
(45) Veröffentlichungstag und Bekanntmachung des Hinweises auf die Patenterteilung: **25.01.2017**
(21) Anmeldenummer: 11808581.0
(22) Anmeldetag: 15.12.2011
(51) Int. Cl.: D04B 15/34, D04B 15/06

(54) **VEREINFACHTE SINGLE-RUNDSTRICKMASCHINE**
SIMPLIFIED SINGLE-KNIT CIRCULAR KNITTING MACHINE
MÉTIER CIRCULAIRE À CYLINDRE SIMPLE SIMPLIFIÉ

(30) Priorität: 15.12.2010 DE 102010054540
(43) Veröffentlichungstag der Anmeldung: 23.10.2013
(73) Patentinhaber: Hugo Kern und Liebers GmbH & Co. KG Platinen- und Federnfabrik, 78713 Schramberg (DE)
(72) Erfinder: HOFMANN, Ulrich, 72458 Albstadt (DE)
(74) Vertreter: Westphal, Mussgnug & Partner Patentanwälte mbB
(86) Internationale Anmeldenummer: PCT/EP2011/006347
(87) Internationale Veröffentlichungsnummer: WO 2012/079763

(56) Entgegenhaltungen:
- SU-A1- 1 137 791
- US-A- 2 012 095
- US-A- 3 540 237

## Beschreibung

Die Erfindung betrifft eine Single-Rundstrickmaschine, bestehend aus einem zentralen, drehbaren Nadelzylinder (Z), um den ein mitdrehender Platinenring (PR) mit Platinen (P) sowie fest stehende Schlosssysteme (S) angeordnet sind, die auf die jeweils den Platinen (P) zugeordneten senkrecht auf- und ab bewegbaren Nadeln (1) einwirken.

Single-Rundstrickmaschinen sind ein bedeutender Zweig in der Anwendung von Strickmaschinen. Dabei hat sich in Jahrzehnten ein Baukonzept etabliert, das seither nicht mehr infrage gestellt wurde. Die Grundelemente aller heute vorhandenen Single-Strickmaschinen sind der zentrale Nadelzylinder mit den am Umfang angeordneten Nadelkanälen für die Zungennadeln, einer Erfindung aus dem Jahre 1852. Mit aus dem Umfang ragenden Steuerfüßen werden die Nadeln beim Maschenbildungsvorgang über Steuerkurven in am Umfang angereihten Sektoren-Schlosssystemen vor und zurückbewegt. Beim Vorstoßen der Zungennadeln muss die im Haken befindliche letzte Masche die Zunge öffnen und die ansteigende Zungeninnenfläche überwinden, damit sie hinter der Zunge auf den Nadelschaft gelangt. Um die Sicherheit zu gewährleisten, dass dabei das Gestrick von der Zylinderoberkante (= Abschlagkante) nicht abgehoben wird, sorgt ein mit dem Zylinder verbundener Platinenring mit in waagrechten Kanälen angeordneten Platinen, deren Teilung zu den Nadeln auf Lücke versetzt ist. Die Bewegungen der Platinen müssen mit denen der Nadeln genau koordiniert sein. Dies geschieht umständlich durch eine oberhalb des Platinenringes im Raum feststehende Platinen-Schlossplatte, an der unten die sektorenartigen Platinenschlösser befestigt sind, welche die ebenfalls mit Steuerfüßen versehenen Platinen beim Vorbeidrehen in Wirkverbindung zu den Nadeln vor- und zurückbewegen. Dabei ist eine schwer zugängliche Verstellmöglichkeit in den Platinenschlössern notwendig.

Die Aufzählung macht deutlich, dass viele verschiedene Bewegungsabläufe und Funktionen zugleich auf engstem Raum der Maschenbildung sich abspielen und die dazu erforderlichen feststehenden Steuersysteme vorhanden sein müssen. Durch die immer feiner werdenden Nadelteilungen sind die Anforderungen an die Präzision extrem gesteigert worden, so dass immer weniger Hersteller ihr gerecht werden können, d.h. es entsteht eine Auslese auf wenige, die übrig bleiben und den Markt bestimmen. Um die auf engstem Raum aufeinandertreffenden Präzisionsforderungen zu entschärfen bereiten die unmittelbar aufeinanderstoßenden Teilungen des Zylinders und des Platinenringes besondere Schwierigkeiten.

Als Stand der Technik werden die SU 1 137 791 A1, US 2 012 095 A und US 3 540 357 A genannt.

Die Aufgabe der im Anspruch 1 gekennzeichneten Erfindung besteht darin, eine Single-Rundstrickmaschine anzugeben, bei welcher die starr aufeinanderstoßenden Teilungen durch ein in sich flexibles Platinen-Gittersystem ersetzt wird, welches sich in den Nadellücken automatisch ausrichtet. Der Grundgedanke, der zur Erfindung führte, war, die mögliche Teilungsgenauigkeit im Nadelzylinder bestimmend für eine flexiblere Zuordnung der Platinen im Funktionsbereich zu machen. Die Lagerungsteilungen der Platinen könnten dann weiter entfernt am Platinenring angeordnet sein, und das schwierige Austarieren der Toleranzen zweier Teilungen gegeneinander, d.h. die waagrechten Platinenkanäle würden entfallen. Die Verbindung des Platinenrings mit dem Nadelzylinder wäre entschärft und problemlos möglich. Auf diesem Wege entsteht eine flexiblere Platinen-Gitter-Formation von der Lagerung bis zu den Nadeln im Zylinder. Es entstehen anders-artige Platinen, die sich beim Durchlauf in jedem System selbst nach den Nadeln ausrichten. Statt der bisher üblichen waagrechten Längsbewegung werden die Platinen parallel zu den Nadeln geschwenkt. Das hat Vorteilhafterweise zur Folge, dass beim Vorstoßen der Nadeln die Masche nicht wie bisher nur angehalten, sondern durch eine Gegenbewegung effektiver auf den Nadelschaft transportiert wird. Außerdem wird die komplizierte Platinensteuerung mit oberhalb des drehenden Zylinders an einer Platinenschlossplatte fest angebrachter Platinenschlösser überflüssig, und das Schlosssystem übernimmt in einem viel übersichtlicheren Aufbau diese Aufgabe. Die Platinen lassen sich außerdem zum Einführen des Fadens in den Nadelhaken als Leitkurve benützen, ohne extra einen Fadenführer anbringen zu müssen. Die bisherige Nachhilfe des Warenabzuges beim Abschlagen der alten Masche durch Wegschieben mittels der Platine wird durch eine andere Maßnahme ersetzt. Die beschriebenen Vorteile haben bedeutend vereinfachende Auswirkungen auf die Gesamtkonzeption der Single-Rundstrickmaschine.

Ein Grundgedanke der Erfindung besteht daher darin, den Platinenring mit einer Tellerfläche auszustatten, welche insbesondere keine Platinenkanäle aufweist und somit im wesentlichen eben ist, so dass auf ihr die Platinen gegeneinander bewegbar angeordnet sind, wobei die Platinen insbesondere lediglich am Außenumfang des Platinenrings gelagert sind. Die nadelseitigen Enden der Platinen können quer zu ihrer Längsachse Bewegungen ausführen, um sich in den Nadellücken auszurichten. Diese Querbewegungen sind somit nicht durch die Seitenwände der aus dem Stand der Technik bekannten Platinenkanäle begrenzt. Insbesondere bilden die Platinen ein sogenanntes Platinengittersystem, worunter in der vorliegenden Anmeldung die Vielzahl von auf dem Platinenring angeordneten Platinen zu verstehen ist, die zumindest an einem Punkt miteinander in lösbarem Kontakt stehen. Der Kontakt besteht dabei vorzugsweise lediglich in einer seitlichen Berührung benachbarter Platinen, wie nachfolgend näher beschrieben ist.

Die Erfindung lässt sich für alle Single-Rundstrickmaschinen-Varianten vorteilhaft anwenden und entschärft die Präzisionsanforderungen bei den feinsten Nadelteilungen erheblich.

Vorteilhafte Weiterbildungen der Erfindung sind in den Unteransprüchen angegeben.

Eine Weiterbildung betrifft die geometrischen Zusammenhänge bei der Festlegung des Schwenkpunktes der Platinen (P) zu den gewünschten x - y Bewegungen der Gleitnase (47) bei der Maschenbildung.

Die Weiterbildung nach Anspruch 3 bezieht sich auf die vordere Gestaltung der Platinen (P) zur Fadeneinführung mit einer Leitkurve (46) und der Gleitnase (47).

Die Weiterbildung nach Anspruch 4 beschreibt die Möglichkeit der Erfindung, mittels der Gleitnase (47) die letzte Masche beim Durchzug der neuen Fadenschleife auf der Abschlagkante des Nadelzylinders (Z) zu halten.

Eine Weiterbildung bezieht sich auf die Gestaltung der Schwenkbucht (43) der Platinen (P) und auf die Ausführung der Schwinge (44).

Die Weiterbildung nach Anspruch 5 betrifft die Steuerung der Platinen (P) durch die an einer Trägerschiene (48) mittels der Einheit E angebrachten Steuerkurven (49).

Die Weiterbildung nach Anspruch 6 bezieht sich auf die Ausgestaltung des Platinenringes (PR) mit zusätzlichen Führungsschlitzen für die Schwinge (44), die zu den Schwenkpunktschlitzen (41) seitlich fluchtend im Bereich der Steuerkurve (49) vorhanden sind und dient auch zur Stabilisierung der Platinen.

Die Weiterbildung nach Anspruch 7 betrifft die zentrale Verbindung des Nadelzylinders (Z) mit dem Platinenring (PR).

Die Weiterbildung nach Anspruch 8 betrifft die Ausführung der Platine P als Verbundelement einer Platinen-Gitterformation. Dazu sind vorzugsweise oberhalb des Hohlraumes zwischen Nadelzylinder (Z) und Platinenring (PR) an den Platinen (P) Abstandshöcker H ausklinkbar oder Abstandsfedern oder sonstige Abstandshalter, beispielsweise in Form vom U-förmigen Reitern, angebracht derart, dass sie an dieser Stelle die gesamte Nadelteilung aufweisen. Die Platinen liegen somit an den Abstandshöckern, Abstandsfedern oder Abstandshalternaneinander an, so dass die Dicke der Platinen an dieser Stelle die gesamte Nadelteilung ausmachen. Die Platinen bilden dabei ein Platinengitter, worunter die aneinanderliegenden Platinen zu verstehen sind, welche somit insbesondere nicht miteinander unlösbar verbunden sind. Das Aneinanderliegen der Platinen erfolgt insbesondere in einem Berührungskreis. Eine einzelne derartige Platine als Bestandteil dieses Platinengitters kann auch als Gitterplatine bezeichnet werden.

Eine Weiterbildung betrifft die stabile Ausführung der Platinen für feinste Nadelteilungen. Vorzugsweise weist dazu oberhalb des Hohlraumes zwischen Nadelzylinder und Platinenring der Platinenschaft den vollen Teilungsabstand aufweist und verjüngt sich nach vorne für den Eingriff in die Nadellücken seitlich, während vorzugsweise hinten in der Schwenkbucht seitlich Vertiefungen eingeprägt sind, die eine Führungszunge mit der Dicke der Schwenkpunktschlitze bilden. Für feinste Nadelteilungen ist es somit möglich, die Platinen direkt aneinander anzulegen, ohne zusätzliche Abstandshalter vorzusehen, und lediglich den nadelseitigen Bereich schmaler als den nadelfernen Bereich auszugestalten.

Eine weitere erfindungsgemäße Single-Rundstrickmaschine weist im Vergleich zu der eingangs beschriebenen Single-Rundstrickmaschine das zusätzlich kennzeichnende Merkmal auf, dass in einer am Außenumfang des Platinenrings umlaufenden Nut eine einen Schwenkpunktvorsprung bildende Endlosschnur angeordnet ist und der Platinenring an seinem Außenumfang mit Schwenkpunktschlitzen versehen ist.

Vorzugsweise ist die Endlosschnur aus Gummi oder hochelastischem Carbon gefertigt oder als Spiralfederring ausgebildet, was eine einfache Herstellung ermöglicht.

Eine erfindungsgemäße Platine für eine Single-Rundstrickmaschine weist jeweils am nadelfernen Ende eine Schwinge mit einem oberen und einem unteren Steuerhöcker sowie eine Schwenkbucht auf, wobei die Dicke der Platine zumindest in einem Abstand zum nadelseitigen Ende den vollen Teilungsabstand aufweist. Dadurch liegen die Platinen bei Anordnung in der Maschine seitlich zumindest in einem Abstand aneinander an und sind gegeneinander stabilisiert, was es ermöglicht, eine ebene Tellerfläche auf dem Platinenring anstelle der sonst üblichen Platinenringe mit Platinenkanälen zu verwenden, wodurch sich die Platinen an den Nadelabständen ausrichten können, da ihre Querbewegungen nicht durch Platinenkanäle begrenzt werden.

Gemäß einer bevorzugten Ausführungsform der Erfindung weist die Platine in einem Abstand zum nadelseitigen Ende einen Abstandshöcker oder eine Abstandsfeder oder einen Abstandshalter, welcher vorzugsweise als U-förmiger Reiter ausgebildet ist, auf. Dadurch wird in einfacher Art und Weise ein Festlegen des gewünschten Teilungsabstands ermöglicht.

Gemäß einer vorteilhaften Ausführungsform verjüngt sich der Platinenschaft ab dem Abstand zum nadelseitigen Ende, in welchem er den vollen Teilungsabstand aufweist, nach vorne für den Eingriff in die Nadellücken seitlich, während vorzugsweise hinten in der Schwenkbucht (43) seitlich Vertiefungen eingeprägt sind, die eine Führungszunge (52) mit der Dicke der Schwenkpunktschlitze (41) bilden. Derartige Platinen sind einfach herzustellen.

Ausführungsbeispiele der Erfindung werden anhand der Fig. 1 bis Fig. 24 erläutert. Diese sind, wenn nicht anders angegeben, alle im vergrößerten Maßstab ca. 5:1 ausgeführt. Die Drehrichtung des Zylinders (Z) und des Platinenringes (PR) ist dabei im Uhrzeigersinn.

Es zeigen:
- Fig. 1: die Prinzipdarstellung einer vereinfachten Konzeption einer Single-Rundstrickmaschine mit neuartigen Gitterplatinen (P), die geometrischen Zusammenhänge ihrer Ausführung, die automatische Ausrichtung des Platinenringes (PR) zum Nadelzylinder (Z) und die zentrale Baueinheit der Maschine mit integrierter Steuerung aller Bewegungsabläufe;
- Fig. 2 bis 6: zwei verschiedene Platinenvariationen für unterschiedliche Feinheitsanforderungen;
- Fig. 2: die Ausführung für mittlere Teilungsfeinheit mit dem größten Anwendungsspektrum;
- Fig. 3: die Ausführung für feinste Nadelteilungen mit dafür stabilen Platinen (P);
- Fig. 4: die Ausführung des Schwenkpunktvorsprunges (40) nach der Variante der Fig. 3;
- Fig. 5: Ansichten der Platine (P) mit Blick links auf und rechts in die Schwenkbucht (43);
- Fig. 6: den in den Schwenkpunktschlitz (41) eingeführten Schwenkpunktbereich der Platine (P);
- Fig. 7: den Blick von oben auf eine Formation Gitterplatinen und auf die Zylinderoberkante (Z);
- Fig. 8: den Teilschnitt oben durch Zylinder (Z) und Platinenring (PR) mit freigelegter Nadel (1) und der Platine (P) in der unteren Endstellung;
- Fig. 9: die Anordnung nach der Fig. 8 in der oberen Endstellung;
- Fig. 10 bis 14: die Stellungen der Gleitnase (47) zur Nadelbewegung (1) bei der Maschenbildung;
- Fig. 10: die Austriebsstellung der Nadel (1) mit hochgeschwenkter Gleitnase ((47) für die Einführung des Fadens mittels der Leitkurve (46);
- Fig. 11: bei der Rückbewegung der Nadel (1) und gleichzeitiger kleiner Abwärtsbewegung der Gleitnase (47) die Einführung des Fadens in den Nadelhaken (2);
- Fig. 12: die Festklemmung der letzten Masche vor dem Durchzug des neuen Fadens auf der Oberkante des Nadelzylinders mit den Gleitnasen (47);
- Fig. 13: die Aufwärtsbewegung der Gleitnase (43) in die Erfassungsstellung, um die nach der Kulierung bei der Vorwärtsbewegung der Nadel (1) im Haken hängende neue Masche bei weiterer Vorbewegung der Nadel (1) zu erfassen und wie in
- Fig. 14: ersichtlich, hinter die geöffnete Zunge zu bringen;
- Fig. 15 bis Fig. 17: den erfindungsgemäßen Unterschied des Maschenverhaltens bei der Kulierung;
- Fig. 15: das Maschenverhalten beim bisherigen Kulieren;
- Fig. 16: die Festhaltung der letzten Masche bei der Kulierung;
- Fig. 17: eine evtl. vorteilhafte kleine Schräge der Oberkante des Nadelzylinders im Bereich des Fadeneinzuges;
- Fig. 18: die 3 D-Darstellung der zentralen Baueinheit Single-Rundstrickmaschine, bestehend aus Nadelzylinder-Platinenring mit Gitterplatinen-Schlosssystem mit Nadel- und Platinensteuerung;
- Fig. 19: die Explosivdarstellung der Bauelemente Nadelzylinder mit Nadel und Platinenring - Gitterplatine - Schlosssystem für Nadelsteuerung - Platinensteuerung;
- Fig. 20: den Blick von vorne auf die vereinfachte Baukonzeption Single-Rundstrickmaschine mit dem kombinierten Schlosssystem für die Steuerung der Nadeln und der Gitterplatinen;
- Fig. 21: den Teilschnitt oben durch Zylinder (Z) und Platinenring (PR) mit freigelegter Nadel (1) und der Platine (P) in der unteren Endstellung in einer alternativen Ausführungsform der Erfindung;
- Fig. 22: die Anordnung nach der Fig. 21 in der oberen Endstellung;
- Fig. 23a: die 3 D-Darstellung der zentralen Baueinheit einer alternativen Ausführungsform einer Single-Rundstrickmaschine, bestehend aus Nadelzylinder, Platinenring und Platinen;
- Fig. 23b: eine Platine der Maschine gemäß Fig. 23a, welche auf der Endlosschnur angeordnet ist und
- Fig. 24: den Blick von oben auf eine Formation Gitterplatinen und auf die Zylinderoberkante (Z) der alternativen Ausführungsform gemäß Figur 23a.

Die Fig. 1 ist die Prinzipansicht der erfindungsgemäßen Konzeption einer vereinfachten Single-Rundstrickmaschine mit neuartigen Gitterplatinen P, die um entfernt vom Nadelzylinder Z angeordneten Schwenkpunkten 42 die Maschen in den Nadellücken über die geöffneten Zungen transportieren. Aus der geometrischen Darstellung des Bewegungsablaufes geht hervor, wie durch die Länge b der Platine P und des Schwenkpunktabstandes a vom Nadelkanalgrund der Schwenkwinkel (α) der Gleitnase 47 beeinflusst wird, während zudem mittels des Abstandes c zur Abschlagkante die Wirkkoordinaten x und y der Gleitnase 47 wie gewünscht festgelegt werden können. Die Anordnung des Schwenkpunktes 42 etwas oberhalb der Abschlagkante kann bezüglich der x Auslenkung vorteilhaft sein.

Fig. 1 zeigt ferner im Schnitt den um die Zentralachse drehbaren Nadelzylinder Z im oberen Außenbereich des Zylinderringes mit freigelegtem Nadelkanal, in dem sich die Nadel 1 bei der Maschenbildung mit bekannter Schlosssteuerung auf- und ab bewegt. Um den Nadelzylinder Z ist der Platinenring PR mitdrehend angeordnet und bildet mit diesem eine Baueinheit, indem er wie bisher auf Nasenvorsprüngen 38 an Zylindereinsatzstegen aufgenommen wird. Es müssen aber nicht mehr die Kanäle des Zylinders Z und des Platinenringes PR mit ihren Toleranzen vermittelt und dann der Platinenring PR um*ständlich befestigt werden, da, wie nachfolgend beschrieben,* der vorliegende Platinenring PR keine Kanäle mehr aufweist. Es genügt, diesen an der unteren Stirnfläche mit den dort angebrachten Positionsschlitzen 39, die mit den Schwenkpunktschlitzen 41 fluchten, in die Nasenvorsprünge 38 der Zylindereinsatzstege einzusetzen. Dabei ist eine Führungswulst 37 für die Zentrierung von Nadelzylinder Z und Platinenring PR vorteilhaft. Oben am Platinenring ist wie bisher ein Hohlraum e zwischen dem Zylinderaußendurchmesser und dem Platinenring PR für die Zungenbewegung notwendig. In der sich nach außen anschließenden Tellerfläche sind jetzt keine Platinenkanäle mehr vorgesehen. Diese endigt mit einem schmalen Schwenkpunktvorsprung 40, in welchem Schwenkpunktschlitze 41 zur Aufnahme der Platinen P ausgeführt sind. Der Schwenkpunktvorsprung 40 ist dabei insbesondere am Außenumfang des Platinenrings PR, beispielsweise unterhalb der Tellerfläche, insbesondere unmittelbar unterhalb der Tellerfläche, angeordnet. Die Schwenkpunktschlitze 41 verlaufend insbesondere am Außenumfang des Platinenrings PR in Längsrichtung, während die Oberseite des Platinenrings PR im wesentlichen eben ausgebildet ist.

Die Platinen P sind winklig ausgebildet mit einem auf dem Platinenring PR angeordneten Längsabschnitt mit einer Länge a und einer im wesentlichen quer oder rechtwinkling daran angeordneten Schwinge 44.

Die Platinen P sind am Übergang zur rechtwinklig angebrachten Schwinge 44 mit einer Schwenkbucht 43 in den Schwenkpunktschlitzen 41 aufgenommen und weisen an beiden Enden der Schwinge 44 Steuerhöcker 45 für die Steuerung der Schwenkbewegung auf. Die Schwenkbucht 43 ist dabei bei an dem Platinenring PR angeordneter Platine P unterhalb der Tellerfläche an dem Außenumfang des Platinenrings PR in den Schwenkpunktschlitzen 41 schwenkbar gelagert. Die Schwenkbewegung erfolgt derart, dass der Längsabschnitt von der Tellerfläche abhebt (vgl. Fig. 8 und 9). Dadurch, dass keine Platinenkanäle auf der Tellerfläche vorgesehen sind, wird eine Bewegung der Längsabschnitte der Platinen P quer zur Längsachse der Längsabschnitte und parallel zur Tellerfläche ermöglicht. Diese ermöglicht eine Ausrichtung der nadelseitigen Enden der Platinen am Teilungsabstand der Nadeln.

Unterhalb des Platinenringes PR sind die in Sektoren unterteilten Schlosssysteme S am Umfang des Nadelzylinders Z auf der Maschinenplatte fest angeschraubt. Der Nadelzylinder Z dreht sich daran im Uhrzeigersinn vorbei. Der Schlossmantel ist gleichzeitig die Befestigungsbasis für die Trägerschiene 48 der Steuerkurven 49 zur Platinenbewegung.

Die Figuren 2 bis Fig.6 befassen sich mit zwei Platinenvariationen, wie diese verschieden zu einem Gittersystem verbunden sein können, und mit der Platinenlagerung im Platinenring PR für feinste Nadelteilungen.

Die Fig. 2 ist die Ansicht von oben der Gitterformation und eines Seitenausschnittes von Platinen P für die mittlere Teilungsfeinheit mit dem größten Anwendungsspektrum. Die Platinen weisen dort durchgehend dieselbe Stärke auf, sie ist dabei etwas weniger als die halbe Nadelteilung. Ungefähr an der Außendurchmesserstelle über dem Hohlraum e sind an den Platinen P seitlich am Schaft Höcker H so vorgesehen, dass sich die Platinen P an dieser Stelle zu einem Verband berühren. Die Höcker lassen sich aus dem Schaft ausklinken oder wie bei Umhängenadeln durch eine Abstandsfeder bilden. Die Lagerung der Gitterplatinen erfolgt nach der Ausführung in Fig.1.

Die Variante der Fig.3 ist eine Ausführung für die feinsten Nadelteilungen. Dabei kann von e aus nach hinten die Platinenstärke der Nadelteilung an dieser Stelle entsprechen. Nach vorne sind die Platinen P für den Eingriff in die Nadellücken seitlich abgesetzt. Auf diesem Wege ergeben sich auch hier stabile Platinen.

Die Fig. 4 bis Fig. 6 betreffen die Lagerrausführung der Fig. 3 für feinste Nadelteilungen. Dort ist der Schwenkpunkt 42 der Platine mittig im Schwenkpunktvorsprung 40 angeordnet und die Platinen weisen im Bereich der Schwenkpunktschlitze 41 Vertiefungen auf, so dass sich eine Führungszunge 52 in der Stärke der Schwenkpunktschlitze 41 ergibt.

Die Fig. 4 ist die Seitenansicht eines Schnittes durch einen Schwenkpunktschlitz 41 am Schwenkpunktvorsprung 40 des Platinenringes PR, sowie die Ansicht von oben eines Ausschnittes von Schwenkpunktschlitzen 41 am Schwenkpunktvorsprung 40.

Im Bereich der Schlitze verjüngt sich der Schwenkpunktvorsprung 40 auf der Ober- und Unterseite jeweils um den halben Schwenkwinkel.

Die Fig. 5 ist der Blick auf eine Seitenansicht und von vorne auf die Schwinge 44 mit der zentralen Schwenkbucht 43 der Platine P in der Mittelstellung des Schwenkwinkels. Dabei sind im Bereich der Schlitze 41 in der Schwenkbucht seitliche Vertiefungen eingeprägt, so dass sich eine mittige Führungszunge 52 bildet, die sich in die Schlitze 41 einführen lässt.

In der Fig. 6 wurde eine Platine P in den Schwenkpunktschlitz 41 eingeführt.

Die Fig. 7 ist die Ansicht von oben auf die Zylinderoberkante Z mit den Nadelschlitzen, in die eine Anzahl von Nadeln eingezeichnet sind, und einer Gitterformation mit Platinen P für feinste Nadelteilungen nach den Figuren 3 bis 6. In den Lücken zwischen den Nadeln 1 befinden sich die seitlichen Absetzungen der Platinen P. Im Abstand e liegen die Platinen P aneinander an. Zum nadelseitigen Ende sind die Platinen P seitlich abgesetzt, so dass keine Berührung der Platinen P erfolgt und ein Eingriff in den Zwischenraum zwischen den Nadeln 1 erfolgen kann. Zum nadelfernen Ende hin vergrößert sich der Abstand zwischen den Platinen P aufgrund der radialen Anordnung der Platinen P. Die Darstellung demonstriert die vereinfacht übersichtliche Anordnung dieser Bauart.

In den Fig. 8 und 9 sind die beiden Endstellungen der Platinen P bei der Maschenbildung dargestellt.

Die Fig. 8 zeigt die letzte Phase der Maschenbildung, bei welcher die neu entstehende Masche durch die Gleitnase 47 hinter die Nadelzunge transportiert wurde. Dabei kam der obere Steuerhöcker 45 mit der oberen Steuerkurve 49 in Wirkverbindung. Im Gegensatz zur lastfreien Aufwärtsbewegung der Gleitnase 47 war hier durch den Maschentransport ein Widerstand zu überwinden. Ein Mini Gleit- oder Kugellager, wie dargestellt im Scheitelpunkt der Steuerkurve 49 integriert, kann vorzugsweise statt der gegenläufigen Bewegung zum Steuerhöcker 45 an dieser Stelle eine gleichgerichtete Abrollbewegung der Berührungsflächen bewirken.

In der Fig. 9 ist im nächsten System der Beginn einer neuen Maschenbildung dargestellt, bei welcher der Faden in den Nadelhaken 2 eingeführt wird. Die Platine P befindet sich in der oberen Stellung und die Leitkurve 46 leitet den Faden zum Brustanstieg, so dass er bei der anschließenden Rückbewegung der Nadel 1 vom Haken 2 erfasst wird. Außerdem sind die Steuerkurven 49 und die dazwischen angeordnete Gegenhaltung 50 der Platinen P zu einer Funktionseinheit E vereinigt, die an der Trägerschiene 48 befestigt ist.

Die Figuren 10 bis 14 zeigen den Bewegungsablauf der Nadel und Platine bei der Maschenbildung.

Die Fig. 10 bezieht sich auf den Beginn einer neuen Maschenbildung. Bei ganz vorbewegter Nadel 1 befindet sich die letzte Masche hinter der Nadelzunge auf dem Schaft der Nadel 1 und die Platine P in ihrer oberen Endstellung, so dass sich zwischen ihrer Leitkurve 46 und der Nadelbrust 3 ein Leitspalt für den sich abwärts einziehenden Faden ergibt, und die

Fig. 11 zeigt, wie bei der Rückbewegung der Nadel 1 und kleiner Abwärtsbewegung der Leitkurve 46 der Faden in den Nadelhaken 2 geleitet wird. Dabei gelangte die letzte Masche unter die Nadelzunge und beginnt diese zu schließen.

In der Fig. 12 hat sich bei weiterer Rückbewegung der Nadel 1 im Nadelhaken eine Schleife gebildet, während die letzte Masche durch die Gleitnase 47 auf der Zylinderoberkante Z geklemmt wird und solange dort verbleibt, bis der Nadelkopf bei Erreichen der Zylinderoberkante Z die letzte Masche freigibt.

Zwischen den Figuren 12 und 13 bewegte sich die Nadel 1 in die Kulierstellung weiter zurück. Dabei wurde die letzte Masche über den Nadelkopf abgeschlagen und die im Nadelkopf befindliche neue Schleife auf ihre gewünschte Größe kullert;

Fig. 13 zeigt eine im vorwärts bewegten Nadelhaken 2 neu gebildete Masche und die Gleitnase 47, wie sie etwas in die Erfassungsstellung zurückschwenkt.

Beim Nadel-Vorbewegen nach Fig. 14 wird die neue Masche von der Gleitnase 47 erfasst und auf die Oberkante des Zylinders Z transportiert.

Die Figuren 15 bis 17 sind Darstellungen des Maschenverhaltens beim Durchzug der im Nadelkopf befindlichen Schleife während ihrer Kulierung zur neuen Masche.

Die Fig. 15 zeigt das bisherige Verhalten, bei dem die letzte Masche etwas in den Nadelkanal des Zylinders Z eingezogen werden kann.

Bei der Fig. 16 wird die letzte Masche während des Kulierens auf der Zylinderoberkante gehalten und anschließend von der Gleitnase 47 zum Abwurf freigegeben.

In der Fig. 17 begünstigt eine kleine Neigung der Zylinderoberkante im Einzugsbereich der Schlinge das Abwurfverhalten der letzten Masche.

Die Fig. 18 ist die 3D Prinzipdarstellung der vereinfachten und kompakten Bauart Single-Rundstrickmaschine mit großem Anwendungsspektrum. Das zusammenhängende Platinengitter schützt die empfindliche obere Zone des Nadelzylinders Z.

Die Fig. 19 zeigt in Explosivdarstellung die Bauelemente Nadelzylinder Z mit Platinenring PR, die zur Einsetzung in den Platinenring PR gut zugängliche Platine P und das Nadelschlosssystem S mit Anbringungsmöglichkeit der Trägerschiene 48 für die Steuerkurven 49 der Platinen.

Fig. 20 ist der Blick von vorne auf den Nadelzylinder (Z) mit dem Platinenring (PR) und einem davor angebrachten kombinierten Schlosssystem (S) für die Steuerung der Nadeln und Platinen. Durch die Entfernung eines Systems lassen sich sowohl die Nadeln (1) als auch die Platinen (P) gut zugänglich auswechseln.

In den Figuren 21 bis 24 ist eine alternative Ausführungsform der Erfindung dargestellt. Gleiche Bezugszeichen bezeichnen gleiche oder funktionsgleiche Teile. Zur besseren Übersicht sind nicht sämtliche Bezugszeichen in sämtlichen Figuren angegeben.

Der Schwenkpunktvorsprung wird in dieser Ausführungsform durch eine Endlosschnur 56 gebildet, welche in einer am Außenumfang des Platinenrings PR umlaufende Nut 54 angeordnet ist. Als Endlosschnur 56 wird dabei ein in sich geschlossenen Element bezeichnet, beispielsweise ein Gummiring, ein Federring oder ähnliches. Die Endlosschnur 56 kann beispielsweise aus Gummi, einem Elastomer oder aus hochelastischem Carbon gefertigt sein. Alternativ kann die Endlosschnur 56 auch als Spiralfederring ausgebildet sein. Die Verwendung der Endlosschnur 56 kann die Herstellung des Platinenrings PR kostengünstiger gestalten. Die Endlosschnur 56 ist dabei in einem Abstand c zur Tellerfläche des Platinenrings PR angeordnet, wobei durch Variation des Abstands c die Auslenkungen x und y der Gleitnase 47 variiert werden kann.

Zur Lagerung der Platinen P am Platinenring PR können die Schwenkpunktschlitze 41 länger ausgestaltet werden als in dem ersten Ausführungsbeispiel. Die Schwenkbucht 43 ist in dieser Ausführungsform im wesentlichen halbkreisförmig ausgebildet mit einem Radius, der im wesentlichen dem halben Durchmesser der Endlosschnur entspricht.

Ein weiterer Unterschied der in den Figuren 21 bis 24 dargestellten Ausführungsform besteht der Ausgestaltung der Platinen P. Um in einem Abstand zum nadelseitigen Ende der Platine P eine Dicke der Platine zu erreichen, die dem vollen Teilungsabstand der Platinen entspricht, kann auf eine im wesentlichen gleichmäßig dicke Platine P ein Abstandshalter aufgesetzt werden, welcher beispielsweise als U-förmiger Reiter 55 ausgebildet ist. Die Stärke des Reiters 55 ist so bemessen, dass sich für eine bestimmte Teilung an dieser Stelle die Platinen P seitlich berühren und insbesondere sich somit ein gitterbildender Berührungsring der Platinen P ergibt. Ohne großen Aufwand können somit Platinen P nachgerüstet werden, um sie zur Verwendung auf einer Maschine mit einer ebenen Tellerfläche ohne Platinenkanäle geeignet aufzubereiten. Durch Variation der Stärke des Reiters 55 können gewünschte Teilungsabstände der Platinen erreicht werden.

Es sei angemerkt, dass Ausgestaltungen der unterschiedlichen Ausführungsbeispiele miteinander kombiniert werden können.

### Bezugszeichenliste

- 1: Nadel
- 2: Nadelhaken
- 3: Nadelbrust
- 4: Nadelschlitz

- 37: Führungswulst am Platinenring
- 38: Nasenvorsprung am Zylindereinsatzsteg
- 39: Positionsschlitze an unterer Stirnfläche des PR

- 40: Schwenkpunktvorsprung außen am PR-Außendurchmesser
- 41: Schwenkpunktschlitze am Platinenring
- 42: Schwenkpunkt im Vorsprung am PR
- 43: Schwenkbucht der Platine
- 44: Schwinge der Platine mit an beiden Enden Steuerhöckern für die Schwenkbewegung
- 45: Steuerhöcker
- 46: Leitkurve für Fadeneinlauf in den Nadelhaken
- 47: Gleitnase zum Maschentransport auf Nadelschaft
- 48: Trägerschiene für Platinen-Steuereinheit
- 49: Steuerkurve
- 50: Gegenhaltung der Platine P zwischen den Steuerkurven
- 51: Führungskranz
- 52: Führungszunge
- 54: Umfangsnut
- 55: Reiter
- 56: Endlosschnur

- e: Hohlraum zwischen Zylinder und PR für Zungenbewegung
- S: Oberteil Schlosssystem (Strick)
- P: Platine
- PR: Platinenring
- Z: Nadelzylinder

## Patentansprüche

1. Single-Rundstrickmaschine, bestehend aus einem zentralen, drehbaren Nadelzylinder (Z), um den ein Platinenring (PR) mit Platinen (P) sowie Schlosssysteme (S) angeordnet sind, die auf die jeweils den Platinen (P) zugeordneten senkrecht auf- und ab bewegbaren Nadeln (1) einwirken, wobei die Platinen (P) jeweils am nadelfernen Ende eine Schwinge (44) mit einem oberen und einem unteren Steuerhöcker (45) aufweisen,
**dadurch gekennzeichnet, dass** der Platinenring (PR) am nadelfernen Ende unterhalb der Platinen (P) als Schwenkpunktvorsprung (40) mit Schwenkpunktschlitzen (41) ausgebildet ist, in denen die Platinen (P) mit einer Schwenkbucht (43) kippbar aufgenommen sind, und dass die Platinen am nadelseitigen Ende in den Nadellücken mit Gleitnasen (47) seitlich fixiert sind derart, dass bei der Maschenbildung die letzten Maschen auf den Nadelschaft (1) hinter die Nadelzungen transportiert werden können und dass der Platinenring (PR) eine Tellerfläche aufweist, welche eben ausgebildet ist.

2. Single-Rundstrickmaschine, bestehend aus einem zentralen, drehbaren Nadelzylinder (Z), um den ein Platinenring (PR) mit Platinen (P) sowie Schlosssysteme (S) angeordnet sind, die auf die jeweils den Platinen (P) zugeordneten senkrecht auf- und ab bewegbaren Nadeln (1) einwirken, wobei die Platinen (P) jeweils am nadelfernen Ende eine Schwinge (44) mit einem oberen und einem unteren Steuerhöcker (45) aufweisen,
**dadurch gekennzeichnet, dass** in einer am Außenumfang des Platinenrings (PR) umlaufenden Nut (54) eine einen Schwenkpunktvorsprung bildende Endlosschnur (56) angeordnet ist und der Platinenring (PR) an seinem Außenumfang mit Schwenkpunktschlitzen (41) versehen ist, in denen die Platinen (P) mit einer Schwenkbucht (43) kippbar aufgenommen sind, und dass die Platinen am nadelseitigen Ende in den Nadellücken mit Gleitnasen (47) seitlich fixiert sind derart, dass bei der Maschenbildung die letzten Maschen auf den Nadelschaft (1) hinter die Nadelzungen transportiert werden können und dass der Platinenring (PR) eine Tellerfläche aufweist, welche eben ausgebildet ist.

3. Maschine nach Anspruch 1 oder 2,
**dadurch gekennzeichnet, dass** die Platine (P) vorne eine Leitkurve (46) für die Einführung des Fadens in den Nadelhaken (2) aufweist, die nach unten in die Gleitnase (47) übergeht.

4. Maschine nach einem der vorangehenden Ansprüche,
**dadurch gekennzeichnet, dass** die Gleitnase(47) der Platine (P) so steuerbar ist, dass sie eine letzte Masche beim Durchzug einer neuen Fadenschleife auf der Oberkante der Nadelkanalseitenwände des Zylinders (Z) festklemmt.

5. Maschine nach einem der Ansprüche 1 bis 4,
**dadurch gekennzeichnet, dass** den Steuerhöckern (45) der Schwinge (44) Steuerkurven (49) zugeordnet sind, die in einer Trägerschiene (48) am Schlosssystem (S) als Einheit (E) befestigt sind, zwischen den Steuerkurven (49) die Gegenhaltung (50) der Platine (P) um den Schwenkpunkt (42) angeordnet ist und vorzugsweise die obere Steuerkurve (49) Mini-Gleit- oder Kugellager enthält.

6. Maschine nach einem der Ansprüche 1 bis 5,
**dadurch gekennzeichnet, dass** der Platinenring (PR) im Wirkbereich des unteren Steuerhöckers (45) einen zusätzlichen Führungskranz (51) mit zu den Schwenkpunktschlitzen (41) seitlich fluchtenden Schlitzen aufweist.

7. Maschine nach einem der Ansprüche 1 bis 6,
**dadurch gekennzeichnet, dass** der Platinenring (PR) an seiner unteren Stirnfläche zu den Schwenkpunktschlitzen (41) seitlich fluchtende Positionsschlitze (39) aufweist, die in die Nasenvorsprünge (38) an den an sich bekannten Zylindereinsatzstegen einführbar sind, womit die Schwenkpunktschlitze (41) genügend genau zu den Nadellücken ausgerichtet sind.

8. Maschine nach einem der Ansprüche 1 bis 7,
**dadurch gekennzeichnet, dass** oberhalb eines Hohlraumes zwischen Nadelzylinder (Z) und Platinenring (PR) an den Platinen (P) Abstandshöcker (H) oder Abstandsfedern oder Abstandshalter angebracht sind derart, dass die Dicke der Platinen an dieser Stelle die gesamte Nadelteilung aufweist so dass die Platinen an den Abstandshöckern (H), Abstandsfedern oder Abstandshaltern aneinander anliegen.

9. Maschine nach Anspruch 8,
**dadurch gekennzeichnet, dass** der Abstandshalter als U-förmiger Reiter ausgebildet ist.

10. Maschine nach Anspruch 2,
**dadurch gekennzeichnet, dass** die Endlosschnur aus Gummi oder hochelastischem Carbon gefertigt ist oder als Spiralfederring ausgebildet ist.

11. Maschine nach einem der vorhergehenden Ansprüche,
**dadurch gekennzeichnet, dass** die Dicke der Platine (P) zumindest in einem Abstand zum nadelseitigen Ende den vollen Teilungsabstand aufweist.

## Claims

1. Single-knit circular knitting machine, consisting of a central, rotatable needle cylinder (Z), around which a sinker ring (PR) having sinkers (P) and lock systems (S) is arranged, which act on the needles (1) that are in each case assigned to the sinkers (P) and can be moved vertically up and down, wherein the sinkers (P), in each case, have a rocker (44) on the end remote from the needle, said rocker having an upper and a lower control protrusion (45),
**characterised in that**
the sinker ring (PR) is formed on the end remote from the needle beneath the sinkers (P) as a pivot point projection (40) having pivot point slots (41), in which the sinkers (P) are pivotally received by the pivot recess (43), and the sinkers on the needle end are laterally fixed in the spaces between the needles by sliding projections (47) in such a way that, during stitch formation, the last stitches can be transported on to the needle shaft (1) behind the needle latches and the sinker ring (PR) has a plate surface which is formed to be flat.

2. Single-knit circular knitting machine consisting of a central, rotatable needle cylinder (Z), around which a sinker ring (PR) having sinkers (P) and lock systems (S) is arranged, which act on the needles (1) that are in each case assigned to the sinkers (P) and can be moved vertically up and down, wherein the sinkers (P), in each case, have a rocker (44) on the end remote from the needle, said rocker having an upper and a lower control protrusion (45),
**characterised in that**
an endless cord (56) that forms a pivot point projection is arranged in a groove running (54) around the outer circumference of the sinker ring (PR) and the sinker ring (PR) is provided with pivot point slots (41) on its outer circumference, the sinkers (P) being pivotally received in said slots by a pivot recess (43), and the sinkers on the needle end are laterally fixed in the spaces between the needles by sliding projections (47) in such a way that, during stitch formation, the last stitches can be transported on to the needle shaft (1) behind the needle latches and the sinker ring (PR) has a plate surface which is formed to be flat.

3. Machine according to claim 1 or 2,
**characterised in that**
the sinker (P) has a directrix (46) at the front for inserting the thread into the needle hook (2), said directrix descending downwards into the sliding projection (47).

4. Machine according to one of the preceding claims,
**characterised in that**
the sliding projection (47) of the sinker (P) is able to be controlled in such a way that, when pulling through a new thread loop, the sliding projection fixes a last stitch onto the upper edge of the needle channel side walls of the cylinder (Z).

5. Machine according to one of claims 1 to 4,
**characterised in that**
control curves (49) are assigned to the control protrusions (45) of the rocker (44), said curves being fixed as a unit (E) in a carrier rail (48) on the lock system (S), the counterbalance (50) of the sinkers (P) is arranged around the pivot point (42) between the control curves (49) and preferably the upper control curve (49) contains mini slide or axle bearings.

6. Machine according to one of claims 1 to 5,
**characterised in that**
the sinker ring (PR) in the operating region of the lower control protrusion (45) has an additional guide rim (51) having slots aligned laterally to the pivot point slots (41).

7. Machine according to one of claims 1 to 6,
**characterised in that**
the sinker ring (PR) has position slots (39) on its lower end face that are aligned laterally to the pivot point slots (41), said position slots being able to be inserted into the projections (38) on inherently known cylinder operation supports, whereby the pivot point slots (41) are aligned with a sufficient degree of precision relative to the spaces between the needles.

8. Machine according to one of claims 1 to 7,
**characterised in that**
distance protrusions (H) or distance springs or distance brackets are attached to the sinkers (P) above a hollow space between the needle cylinder (Z) and sinker ring (PR) in such a way that the thickness of the sinkers at this point is that of the whole needle division, such that the sinkers about each other on the distance protrusions (H), distance springs or distance brackets.

9. Machine according to claim 8,
**characterised in that** the distance bracket is formed as a U-shaped tab.

10. Machine according to claim 2,
**characterised in that** the endless cord is produced from rubber or highly-elastic carbon or is formed as a spiral spring ring.

11. Machine according to one of the preceding claims,
**characterised in that** the thickness of the sinkers (P) is that of the full division distance at least in a distance relative to the needle end.

## Revendications

1. Métier à tricoter circulaire simple constitué d'un cylindre à aiguilles mobile en rotation (Z) central autour duquel sont montés un anneau à platines (PR) équipé de platines (P) ainsi que des systèmes de cames (S) qui agissent sur les aiguilles (1) mobiles verticalement en va-et-vient associées respectivement aux platines (P), les platines (P) comprenant chacune à leur extrémité éloignée des aiguilles, un levier basculant (44) équipé d'un bossage de commande supérieur et d'un bossage de commande inférieur (45),
**caractérisé en ce que**
l'anneau à platines (PR) est réalisé à son extrémité éloignée des aiguilles, au-dessous des platines (P) sous la forme d'une saillie de point de pivotement (40) ayant des fentes de point de pivotement (41) dans lesquelles les platines (P) sont logées basculantes par une découpe pivotante (43), les platines sont fixées latéralement à leur extrémité située côté aiguilles dans les intervalles situés entre les aiguilles, par des nez de glissement (47) de sorte que, lors de la formation de mailles, les dernières mailles puissent être transportées sur la tige d'aiguille (1) à l'arrière des languettes d'aiguille, et, l'anneau à platines (PR) comporte une surface de plateau plane.

2. Métier à tricoter circulaire simple constitué d'un cylindre à aiguilles mobile en rotation (Z) central autour duquel sont montés un anneau à platines (PR) équipé de platines (P) ainsi que des systèmes de cames (S) qui agissent sur les aiguilles (1) mobiles verticalement en va-et-vient associées respectivement aux platines (P), les platines (P) comprenant chacune, à leur extrémité éloignée des aiguilles un levier basculant (44) équipé d'un bossage de commande supérieur et d'un bossage de commande inférieur (45),
**caractérisé en ce qu'**
un cordon sans fin (56) formant une saillie de point de pivotement est monté dans une rainure périphérique (54) s'étendant sur la périphérie externe de l'anneau à platines (PR), et l'anneau à platines (PR) est équipé sur sa périphérie externe de fentes de point de pivotement (41) dans lesquelles les platines (P) sont logées basculantes par une découpe pivotante (43), les platines sont fixées latéralement à leur extrémité située côté aiguilles dans les intervalles situés entre les aiguilles par des nez de glissement (47) de sorte que, lors de la formation de mailles, les dernières mailles puissent être transportées sur la tige d'aiguilles (1) à l'arrière des languettes d'aiguille et l'anneau à platines (PR) comporte une surface de plateau plane.

3. Métier à tricoter circulaire conforme à la revendication 1 ou 2,
**caractérisé en ce que**
la platine (P) comporte à l'avant une came de guidage (46) permettant l'introduction du fil dans les becs d'aiguille (2) qui se prolongent vers le bas par les nez de glissement (47).

4. Métier à tricoter circulaire conforme à l'une des revendications précédentes,
**caractérisé en ce que**
les nez de glissement (47) de la platine (P) peuvent être commandés de sorte qu'ils bloquent la dernière maille, lors du passage d'une nouvelle boucle de fil sur l'arête supérieure des parois latérales de la rainure d'aiguille du cylindre (Z).

5. Métier à tricoter circulaire conforme à l'une des revendications 1 à 4,
**caractérisé en ce qu'**
aux bossages de commande (45) du levier basculant (44) sont associées des cames de commande (49) qui sont fixées sous la forme d'une unité (E) dans un rail support (48) du système de cames (S), l'appui antagoniste (50) de la platine (P) est installé autour du point de pivotement (42) entre les cames de commande (49) et de préférence la came de commande supérieure (49) renferme des mini-paliers, des paliers glissants ou des paliers à billes.

6. Métier à tricoter circulaire conforme à l'une des revendications 1 à 5,
**caractérisé en ce que**
l'anneau à platines (PR) comporte dans la zone d'action du bossage de commande inférieur (45) une couronne de guidage supplémentaire (51) équipée de fentes alignées latéralement avec les fentes de point de pivotement (41).

7. Métier à tricoter circulaire conforme à l'une des revendications 1 à 6,
**caractérisé en ce que**
l'anneau à platines (PR) comporte, sur sa surface frontale inférieure des fentes de positionnement (39) alignées latéralement avec les fentes de point de pivotement (41) qui peuvent être introduites dans les saillies de nez (38) situées sur les cloisons d'inserts des cylindres connues en elles-mêmes, de façon à permettre aux fentes de points de pivotement (41) d'être orientées suffisamment précisément par rapport aux intervalles situés entre les aiguilles.

8. Métier à tricoter circulaire conforme à l'une des revendications 1 à 7,
**caractérisé en ce qu'**
au-dessus d'un espace creux situé entre le cylindre à aiguilles (Z) et l'anneau à platines (PR), sont montés sur les platines (P), des bossages d'écartement (H) ou des ressorts d'écartement ou des écarteurs, de sorte que l'épaisseur des platines soit égale à cet endroit, la totalité du pas des aiguilles pour que les platines s'appliquent les unes à côté des autres sur les bossages d'écartement (H), les ressorts d'écartement ou les écarteurs.

9. Métier à tricoter circulaire conforme à la revendication 8,
**caractérisé en ce que**
l'élément d'écartement est réalisé sous la forme d'un cavalier en forme de U.

10. Métier à tricoter circulaire conforme à la revendication 2,
**caractérisé en ce que**
le cordon sans fin est fabriqué en caoutchouc ou en carbone très élastique ou est réalisé sous la forme d'une rondelle ressort spiral.

11. Métier à tricoter circulaire conforme à l'une des revendications précédentes,
**caractérisé en ce que**
l'épaisseur de la platine (P) est égale, au moins à distance de l'extrémité située côté aiguille à la totalité de la distance de répartition.
